# FASCICULE DE BREVET EUROPEEN

(11) **EP 0 506 689 B1**
(45) Date de publication et mention de la délivrance du brevet: **15.06.1994**
(21) Numéro de dépôt: 91900138.8
(22) Date de dépôt: 12.12.1990
(51) Int. Cl.: E21B 10/32

(54) **OUTIL DE FORAGE DESTINE A ELARGIR UN PUITS**
BOHRWERKZEUG ZUM ERWEITERN EINER BOHRUNG
DRILLING TOOL FOR WIDENING A BORE WELL

(30) Priorité: 19.12.1989 BE 8901355
(43) Date de publication de la demande: 07.10.1992
(73) Titulaire: DIAMANT BOART STRATABIT S.A., B-1190 Bruxelles (BE)
(72) Inventeur: DESCHUTTER, René, B-1630 Linkebeek (BE)
(74) Mandataire: Vanderperre, Robert
(86) Numéro de dépôt international: BE9000069
(87) Numéro de publication internationale: WO9109202

(56) Documents cités:
- EP-A- 159 573
- US-A- 4 589 504

## Description

La présente invention est relative à un outil de forage selon le préambule de la revendication 1.

Un tel outil trouve son application dans l'élargissement différé dans le temps, de puits de forage existants ou au contraire, dans la réalisation immédiate de puits larges que l'on obtient en forant à l'aide d'un outil de forage classique à trépan ou à tricône une ébauche de puits plus étroit qu'on élargit d'emblée en un puits de plus grand diamètre à l'aide d'un outil destiné à élargir un puits selon l'invention, que l'on combine à l'outil de forage classique susdit.

Un outil de forage destiné à élargir un puits peut également être utilisé en lieu et place d'un outil de forage excentrique ou d'un outil de forage rétractable.

L'élargisseur de fond de puits est prévu pour être introduit et descendu dans un puits foré à un diamètre initial jusqu'à une profondeur voulue, à partir de laquelle les bras escamotables sont déployés pour élargir le puits.

Dans le domaine du forage, il y a souvent un intérêt technique et financier à avoir un puits de forage de diamètre important en zone productrice mais de diamètre restreint en surface, afin de pouvoir boucher l'orifice du puits plus facilement en cas d'irruption intempestive de pression.

On connaît par le document US-A-4589504, un outil pour élargir le fond d'un puits de forage. L'outil comprend un corps cylindrique entraîné en rotation par un train de tiges, une commande d'un mécanisme d'ouverture de l'outil et deux bras éclipsables. Le corps présente une cavité diamétrale le traversant de part en part. Dans cette cavité, les deux bras éclipsables, articulés dans un même plan longitudinal passant par l'axe de rotation du corps de l'outil, pivotent autour de pivots perpendiculaires à ce plan.

Au repos, les bras sont repliés à l'intérieur du corps d'outil. En position de service, les bras sont relevés latéralement à 45° de manière à présenter à l'extrémité inférieure du bras une arête de coupe de forme déterminée, profilée de manière à obtenir un profil de trou (de préférence un profil courbe) pour lequel les forces verticales de réaction exercées par le sol sur les bras, développent autour de l'axe de rotation du bras un moment de forces qui tend à maintenir le bras sorti et gui compense le moment de forces tendant à refermer les bras sous l'action des efforts latéraux horizontaux.

Dans ce dispositif, la lubrification de l'outil est assurée par un fluide de forage amené à partir de la surface du sol jusqu'à l'outil, à l'aide d'un conduit creusé à l'intérieur des tiges de forage. Le liquide de forage est amené au voisinage de l'outil sous forme de jets produits par des gicleurs calibrés, dirigés sur les arêtes de coupe.

L'ouverture des bras est commandée hydrauliquement à l'aide du liquide de forage, par augmentation du débit des pompes de fluide de forage. Dès que la pression hydraulique du fluide de forage est supérieure à une valeur prédéterminée, par exemple 70 bars ou 7.10⁶ Pa, l'effort exercé sur le piston est suffisant pour déplacer le piston à l'encontre d'un ressort vers une position inférieure stable. Le ressort s'oppose au déplacement du piston sous l'effet de la pression hydraulique et détermine une position d'équilibre. Le piston entraîne une crémaillère qui engrène une portion de pignon assurant le relèvement des bras. La fermeture des bras se fait automatiquement dès que la pression hydraulique diminue par le fait que le ressort précomprimé assure la remontée du piston.

L'inconvénient de cet outil connu réside dans le fait qu'un effort important doit être transmis au bras pour lui permettre de s'écarter du corps de l'outil. Cet effort est transmis au bras par l'intermédiaire d'une seule dent à un endroit entaillé qui affaiblit le bras. La mise en oeuvre de l'outil est tributaire de la destructabilité de la roche et de la tendance de l'outil à dévier de son axe. Un second inconvénient est la forme irrégulière du puits élargi et l'imprécision du diamètre obtenu. En outre, l'outil souffre d'un manque de stabilité latérale et d'un manque de rigidité des bras.

La présente invention vise à remédier à ces inconvénients. Elle propose un outil mécaniquement robuste à bras interchangeables extensibles résistant à l'usure et permettant un réglage en largeur précis de l'outil. Elle est relative à un outil tel que décrit dans le premier paragraphe du présent mémoire. Cet outil est caractérisé par les caractéristiques de la partie caractérisante de la revendication 1.

Selon une particularité de l'invention, l'organe de guidage de la seconde bride est centré autour de l'axe AA′ susdit.

Suivant un développement particulier de l'invention, l'axe du téton est parallèle à l'axe de rotation de l'outil et l'organe de guidage de la seconde bride est ménagé en arc de cercle centré autour de l'axe A, A′.

L'organe de guidage peut être une rainure ménagée dans la bride.

La rainure ménagée en arc de cercle par rapport à l'axe AA'présente un angle inscrit compris entre 2 et 90°, de préférence entre 20 et 60°.

Chaque bras courbe articulé prend appui à une première extrémité inférieure autour d'un premier téton solidaire de la première bride.

Selon une autre particularité de l'invention, deux à six bras sont répartis côte à côte à distance angulaire égale autour du noyau. Chaque bras de coupe a la forme d'une hélice à pas variable qui s'étale sur un arc d'environ 200° autour du noyau.

Dans une deuxième forme de réalisation, la rainure de la seconde bride est ménagée radialement par rapport à l'axe de rotation de l'outil.

Un mécanisme d'ouverture particulier est constitué d'un engrenage hélicoïdal dont le filet hélicoïdal présente un angle d'inclinaison compris entre 3 et 30° et qui engrène un pignon satellite à axe de rotation parallèle à celui de l'outil.

Le pignon satellite entraîne en rotation avantageusement une bague à denture extérieure qui engrène chaque bras et à denture intérieure sur laquelle engrène le pignon satellite de l'outil.

Dans une forme de réalisation donnée à titre d'exemple, chaque bras de coupe se compose de trois parties :
- une zone inférieure de coupe apte à creuser un profil de fond de trou;
- une partie médiane dont tous les points sont équidistants de l'axe du puits de forage destiné à stabiliser l'outil dans le trou, la forme préconisée étant celle des stabilisateurs. Elle consiste en des portions de droite ou d'hélice à pas constant dont l'angle d'inclinaison atteint environ 35°, et en une partie verticale garnie généralement d'un revêtement anti-usure;
- une partie supérieure de diamètre croissant du haut en bas.

Ces particularités et détails de l'invention ainsi que d'autres ressortiront de la description d'une forme de réalisation particulière faisant référence aux dessins ci-joints, dans lesquels :
- la figure 1 est une vue schématique en élévation latérale d'un élargisseur de fond de puits à bras hélicoïdaux selon l'invention, en position repliée;
- la figure 2 est une vue en élévation latérale de l'élargisseur de fond de puits illustré à la figure 1, en position déployée;
- la figure 3 est une vue en coupe le long de la ligne II′ de la figure 1;
- la figure 4 est une vue en coupe transversale selon la ligne LL′ de l'élargisseur de fond de puits illustré à la figure 1;
- la figure 5 est une vue en coupe longitudinale selon la ligne IV-IV′ de la figure 4 d'une partie du corps de l'élargisseur en position déployée;
- la figure 6 est une vue en coupe transversale semblable à celle de la figure 4 d'une bride interchangeable pour puits de plus grand diamètre, destinée à être montée sur le même élargisseur de fond de puits que celui illustré à la figure 2, et
- la figure 7 est une coupe transversale du mécanisme d'ouverture actionnant les bras hélicoïdaux le long des rainures de la bride supérieure; et
- la figure 8 est une vue en perspective d'un montage en duplex de l'élargisseur de fonds de puits.

Dans ces figures, les mêmes signes de référence désignent des éléments identiques ou analogues.

Comme illustré à la figure 1, un outil de forage selon l'invention, désigné dans son ensemble par le signe de référence 1, comprend un corps cylindrique creux 2 délimité par une surface cylindrique bordée à ses extrémités par des brides métalliques 4 et 5. Les brides servent de monture à une série de bras courbes 3 longeant la surface cylindrique. Les brides métalliques 4, 5 sont solidaires du corps cylindrique 2 et sont pourvues de joints filetés 28 pour permettre l'assemblage de l'outil 1 avec un train de tiges (non montré.)

La série de bras courbes peut comprendre jusqu'à huit bras, les bras sont répartis côte à côte à distance angulaire égale. Chaque bras courbe a par exemple la forme d'une hélice à pas variable qui s'étale sur un arc d'environ 200° autour du corps cylindrique. Les bras sont identiques mais sont garnis d'éléments coupants 6 répartis différemment et ils présentent un même diamètre d'hélice. Chaque bras hélicoïdal 3 a une section carrée ou rectangulaire et est monté pivotant par rapport à un têton fixe 7 solidarisé à la bride fixe 4.

Le premier téton fixe 7 est assujetti dans un trou de fixation 32 de la bride fixe 4. La seconde extrémité du bras hélicoïdal est éloignée d'une distance correspondant au diamètre d'hélice. Les bras 3 sont ajustables et peuvent s'écarter de la surface cylindrique par pivotement autour d'un axe parallèle à l'axe de rotation de l'outil de forage 1. La position angulaire de chaque bras hélicoïdal 3 est commandée par déplacement angulaire d'une bague rotative 9 montée contre la seconde bride fixe supérieure 5 solidaire du bâti et entraînée par un mécanisme d'ouverture 10 de l'outil 1.

Le mécanisme d'ouverture comprend par exemple une came ou une bague rotative 9 présentant une denture intérieure 12 et sur des portions de contour extérieur, une denture extérieure 13 centrée sur l'axe de rotation LL′ de l'outil (voir figures 3 et 4).

La denture intérieure 12 engrène un pignon satellite 14 à filet hélicoïdal dont l'axe de rotation est parallèle à celui de l'outil. Le filet hélicoïdal du pignon satellite 14 présente un angle d'inclinaison compris entre 3 et 30°.

Chaque denture extérieure de la bague 9 engrène l'extrémité supérieure de chaque bras 3 et oblige celui-ci à tourner sur lui-même d'une portion de tour autour de l'axe AA′, parallèle à l'axe de rotation LL′ (figure 1).

Le déplacement angulaire de la seconde extrémité du bras solidarisé avec la seconde bride 5 par un second téton 8 pouvant coulisser le long d'une rainure 21 ménagée en arc de cercle dans la seconde bride 5, modifie l'orientation de la courbure de l'hélice du bras, de manière qu'une portion de courbe déborde du corps cylindrique 2 de l'outil et forme une arête de coupe 15 de longueur croissante par laquelle le bras hélicoïdal 3 attaque et élargit progressivement la paroi du trou initial (figure 5).

Le déplacement angulaire de la bague 9 est obtenu à l'aide du pignon satellite 14 monté sur un axe parallèle à celui de l'outil. Le pignon satellite 14 est entraîné en rotation par un piston non rotatif 16 déplaçant une tige 36 pourvue d'un engrenage hélicoïdal 17. Le piston 16 se déplace parallèlement à lui-même sous l'action d'une augmentation de pression hydraulique et force le filet hélicoïdal 17 de la tige 36 du piston 16, qui présente un angle d'inclinaison compris entre 3° et 30°, à descendre sans tourner. Le pignon 14 engrène la denture intérieure d'une bague centrée sur l'axe de rotation de l'outil et provoque la rotation de la bague qui entraîne le téton 8 du bras 3, monté dans un trou ménagé dans la bague, à coulisser le long de la rainure courbe 21 (voir figures 4 et 6.)

La longueur de l'arête de coupe 15 donne une mesure des performances de l'outil et détermine entre autres la vitesse de coupe et la longévité de l'outil.

Par rapport aux systèmes connus, qui mettent en oeuvre des bras latéraux de largeur restreinte, l'outil de forage selon l'invention possède une arête de coupe au moins trois à cinq fois plus longue que celle formée par un rebord d'extrémité d'un bras latéral en extension latérale. Dans l'outil suivant l'invention, l'arête de coupe est formée par la portion utile du bras hélicoïdal 3 dégagée au-delà du diamètre initial par le pivotement du bras hélicoïdal d'une fraction de tour sur lui-même.

L'augmentation du diamètre de l'outil de forage est fixée par le positionnement des premier et second tétons 7 et 8 aux extrémités inférieure et supérieure des bras 3 et la longueur de la rainure 21 de la bride 5. Cette rainure 21 en arc de cercle présente un angle inscrit compris entre 2 et 120°.

L'outil permet d'agrandir jusqu'à deux fois et demi le diamètre initial avec un gain de précision sur le diamètre formé, alors que les systèmes connus ne permettent qu'une augmentation de diamètre semblable mais sont peu précis.

Les brides sont montées de manière amovible. Elles peuvent être remplacées par une paire de brides de diamètres croissants dans lesquelles sont ménagées des rainures 21 de courbure et d'angle d'ouverture différents, de manière à attribuer à l'outil de forage un diamètre pouvant varier dans des plages de valeurs distinctes.

Ce mécanisme d'ouverture de l'outil permet de quantifier l'accroissement du diamètre du fond du puits en contrôlant la position angulaire des bras hélicoïdaux 3 (voir figure 2).

Dans un mode d'exécution exemplaire, les bras de coupe 3 ont une forme courbe composée de trois parties :
1) une partie inférieure de coupe 18 présentant une arête coupante 15 définie par le lieu des points d'intersection du profil de fond de trou et de la portion de cylindre centré sur l'axe AA′ engendrée par la rainure 21;
2) une partie médiane 19 dont tous les points sont équidistants de l'axe LL′ du puits de forage. Il s'agit avantageusement d'une section droite ou d'une hélice à pas constant dont l'angle d'inclinaison peut atteindre environ 35°. La partie médiane 19 s'inscrit pour toute sa hauteur dans une circonférence dont le diamètre correspond au puits élargi. La partie médiane 19 empêche ou limite tout mouvement transversal de l'outil élargisseur par rapport à l'axe du puits comme le ferait un stabilisateur de diamètre adéquat;
3) une partie supérieure 22 ayant un diamètre croissant de haut en bas apte de manière à forer vers le haut, de manière à pouvoir remonter l'outil en cas de coincement ou de déviation.

La partie inférieure 18 est judicieusement garnie d'éléments coupants 6 échelonnés le long de chacune des arêtes coupantes 15 selon le critère bien précis de densité radiale, de manière que l'ensemble des éléments recouvre complètement le fond du puits et que chacun d'eux recouvre partiellement le sillage d'un élément précédent.

Un canal central 23 ménagé dans le corps cylindrique 2 creux et prolongé par des canaux transversaux et longitudinaux 24, 25 ménagés dans les brides 4, 5 et les bras 3 conduisent le fluide de forage sous pression dans des ajutages 26 fixés aux-dites brides 4, 5 et bras 3 reliés entre eux par des joints étanches 27. Les ajutages 26 de chaque bras 3 sont fixés sur une face latérale 33 du bras et sont dirigés vers les éléments de coupe des bras voisins. Le diamètre intérieur du corps cylindrique 2 est choisi de manière à assurer au débit des boues de forage une vitesse d'écoulement de 10 à 15 m/s.

La monture cylindrique est agencée de manière à permettre un démontage aisé non seulement des bras courbes 3 mais aussi des brides 4, 5. Les bras 3 constituent alors des pièces d'usure. Les brides interchangeables que l'on choisit judicieusement dans un jeu de paires de brides de diamètres croissants dans lesquelles sont ménagées des trous de fixation 32 et des rainures 21 de courbure et d'angle d'ouverture différents, attribuent à l'outil de forage une flexibilité accrue, puisque à chaque paire de brides 4, 5 correspond un diamètre nominal qui peut varier dans une plage de valeurs distincte dépendant de la longueur de la rainure de la seconde bride 5.

Les bras courbes 3 peuvent être utilisés indifféremment avec chaque paire de brides 4, 5 pour toute une gamme de largeurs de puits de forage.

La figure 7 illustre un montage en duplex 28 de deux outils élargisseurs 1 selon l'invention, séparés par une masse-tige 29. Le premier outil est précédé d'un outil de forage, par exemple un trépan à pierres serties 30, une couronne de sondage ou un tricône.

Sous réserve de certaines modifications, l'outil selon l'invention constitue un stabilisateur de diamètre réglable qui permet d'assurer une stabilisation précise et/ou sensible du puits foré. Il peut aussi être utilisé comme appareil de mesure, de calibrage ou de palpage des parois du puits.

## Revendications

1. Outil de forage (1) destiné à élargir un puits de forage, cet outil de forage comprenant un corps cylindrique creux (2) bordé à ses extrémités d'une première et d'une seconde bride fixe (4, 5), une commande d'un mécanisme d'ouverture de l'outil et un bras (3), chaque bride étant pourvue de joints filetés en vue de son assemblage à un train de tiges, caractérisé en ce que ledit bras (3) est courbe et prend appui à une première extrémité sur la première bride fixe (4) de manière à pouvoir tourner sur lui-même d'une fraction de tour autour d'un axe (AA′), sous la commande du mécanisme d'ouverture (10) de l'outil, tandis que l'autre extrémité du bras coulisse le long d'un organe de guidage (21) ménagé dans la seconde bride fixe (5).

2. Outil selon la revendication 1, caractérisé en ce que l'organe de guidage (21) de la seconde bride (5) attribue à l'extrémité inférieure du bras courbe une trajectoire circonférentielle centrée autour de l'axe (AA′ ) susdit.

3. Outil selon la revendication 1 ou 2, caractérisé en ce que l'axe (AA′) est parallèle à l'axe de rotation (LL′) de l'outil et en ce que l'organe de guidage (21) de la seconde bride (5) est une rainure (21) ménagée en arc de cercle centré autour de l'axe (AA′).

4. Outil selon l'une quelconque des revendications précédentes, caractérisé en ce que la première bride (4) est la bride inférieure et la seconde bride (5). la bride supérieure.

5. Outil selon la revendication 2, caractérisé en ce que la rainure (21) ménagée en arc de cercle par rapport à l'axe AA′ présente un angle inscrit compris entre 2 et 90° et plus particulièrement entre 20 et 60°.

6. Outil selon la revendication 2 ou 3, caractérisé en ce que chaque bras courbe (3) articulé prend appui à une première extrémité inférieure autour d'un premier têton (7) solidaire d'une première bride (4).

7. Outil selon la revendication 6, caractérisé en ce qu'il comprend deux à six bras (3) répartis côte à côte à distance angulaire égale autour du corps cylindrique creux (2).

8. Outil selon l'une quelconque des revendications précédentes, caractérisé en ce que chaque bras courbe (3) a la forme d'une hélice à pas variable qui s'étale sur un arc d'environ 200° autour du corps cylindrique.

9. Outil selon l'une quelconque des revendications précédentes, caractérisé en ce que les bras (3) sont interchangeables.

10. Outil selon l'une quelconque des revendications précédentes, caractérisé en ce que les brides (4, 5) appartiennent à un jeu de paires de brides de diamètres croissants dans lesquelles sont ménagées des rainures (21) de courbure et d'angle d'ouverture différents, de manière à attribuer à l'outil de forage un diamètre pouvant varier dans des plages de valeurs distinctes.

11. Outil selon l'une quelconque des revendications précédentes, caractérisé en ce que le mécanisme d'ouverture (10) est constitué d'un engrenage hélicoïdal dont le filet hélicoïdal (17) présente un angle d'inclinaison compris entre 3° et 30° engrènant un pignon satellite (14) à axe de rotation parallèle à celui de l'outil.

12. Outil selon la revendication 11, caractérisé en ce que le pignon satellite (14) entraîne en rotation une bague (9) présentant une denture extérieure (13) qui engrène chaque bras (3), et une denture intérieure (12) qui engrène le pignon satellite (14) centré sur l'axe de rotation (L, L′) de l'outil (1).

13. Outil selon l'une quelconque des revendications précédentes, caractérisé en ce que chaque bras (3) de coupe se compose de trois parties :
- une zone inférieure de coupe (18) apte à creuser un profil de fond de trou, laquelle zone est garnie d'éléments coupants;
- une partie médiane (19) dont tous les points sont équidistants de l'axe (L, L′) du puits de forage destiné à stabiliser l'outil dans le trou, la forme préconisée étant celle des stabilisateurs et consistant en des portions de droites ou en une hélice à pas constant dont l'angle d'inclinaison atteint environ 35°, et une partie verticale (34) garnie généralement d'un revêtement anti-usure; et
- une partie supérieure (22) de diamètre croissant, de haut en bas.

14. Outil selon l'une quelconque des revendications précédentes, caractérisé en ce que le corps cylindrique creux (2) livre passage à un fluide de forage, le diamètre intérieur du corps cylindrique (2) étant déterminé par le débit de boue de forage de manière à limiter le débit à une vitesse d'écoulement de 10 à 15 m/s.

15. Outil selon l'une quelconque des revendications 1 à 12, caractérisé en ce que la seconde bride (5) comporte des moyens pour mesurer le déplacement d'au moins un bras le long de la rainure (21).

16. Outil selon l'une quelconque des revendications 1 à 12, caractérisé en ce que chacun des bras (3) comporte une portion verticale (34).

17. Outil selon l'une quelconque des revendications précédentes, caractérisé en ce que les bras (3) présentent des ajutages (26) sur au moins une de leurs faces latérales (33).

## Patentansprüche

1. Bohrwerkzeug (1) zum Erweitern eines Bohrlochs, wobei das Bohrwerkzeug einen zylindrischen Hohlkörper (2), der an seinen Enden von einem ersten und einem zweiten feststehenden Flansch (4, 5) begrenzt ist, eine Betätigung für einen Werkzeugöffnungsmechanismus und einen Arm (3) aufweist, wobei jeder Flansch mit Gewindeanschlußstücken zum Anbringen an ein Bohrgestänge versehen ist, dadurch gekennzeichnet, daß der Arm (3) gekrümmt ist und an einem ersten Ende an dem ersten festen Flansch (4) derart abgestützt ist, daß er sich unter Steuerung durch den Werkzeugöffnungsmechanismus (10) um einen Teil einer Umdrehung um eine Achse (AA′) um sich selbst drehen kann, während das andere Ende des Armes entlang eines in dem zweiten festen Flansch (5) ausgebildeten Führungsorgans (21) gleitet.

2. Werkzeug nach Anspruch 1, dadurch gekennzeichnet, daß das Führungsorgan (21) des zweiten Flanschs (5) dem unteren Ende des gekrümmten Armes eine um die Achse (AA′) zentrierte Umfangsbahn verleiht.

3. Werkzeug nach Anspruch 1 oder 2, dadurch gekennzeichnet, daß die Achse (AA′) parallel zur Drehachse (LL′) des Werkzeugs verläuft und daß das Führungsorgan (21) des zweiten Flanschs (5) eine als um die Achse (AA′) zentrierter Kreisbogen ausgebildete Nut (21) ist.

4. Werkzeug nach einem der vorhergehenden Ansprüche, dadurch gekennzeichnet, daß der erste Flansch (4) der untere Flansch und der zweite Flansch (5) der obere Flansch ist.

5. Werkzeug nach Anspruch 2, dadurch gekennzeichnet, daß die in bezug auf die Achse AA′ als Kreisbogen ausgebildete Nut (21) einen Umfangswinkel zwischen 2 und 90° und insbesondere zwischen 20 und 60° aufweist.

6. Werkzeug nach Anspruch 2 oder 3, dadurch gekennzeichnet, daß jeder angelenkte gekrümmte Arm (3) an einem ersten unteren Ende um einen mit einem ersten Flansch (4) fest verbundenen ersten Ansatz (7) herum anliegt.

7. Werkzeug nach Anspruch 6, dadurch gekennzeichnet, daß es zwei bis sechs Arme (3) aufweist, die nebeneinanderliegend mit gleichem Winkelabstand um den zylindrischen Hohlkörper (2) verteilt sind.

8. Werkzeug nach einem der vorhergehenden Ansprüche, dadurch gekennzeichnet, daß jeder gekrümmte Arm (3) die Form einer Wendel mit variabler Steigung aufweist, die sich über einen Bogen von ungefähr 200° um den zylindrischen Körper erstreckt.

9. Werkzeug nach einem der vorhergehenden Ansprüche, dadurch gekennzeichnet, daß die Arme (3) austauschbar sind.

10. Werkzeug nach einem der vorhergehenden Ansprüche, dadurch gekennzeichnet, daß die Flansche (4, 5) zu einem Satz von Flanschpaaren mit zunehmenden Durchmessern gehören, in denen Nuten (21) mit unterschiedlichen Krümmungen und Öffnungswinkeln ausgebildet sind, um dem Bohrwerkzeug einen Durchmesser zu verleihen, der in verschiedenen Wertbereichen variieren kann.

11. Werkzeug nach einem der vorhergehenden Ansprüche, dadurch gekennzeichnet, daß der Öffnungsmechanismus (10) aus einem Schraubgetriebe besteht, dessen spiralförmiges Gewinde (17) einen Neigungswinkel zwischen 3° und 30° aufweist und das ein Planetenrad (14) antreibt, dessen Drehachse zu derjenigen des Werkzeugs parallel verläuft.

12. Werkzeug nach Anspruch 11, dadurch gekennzeichnet, daß das Planetenrad (14) einen Ring (9) drehend mitnimmt, der eine Außenverzahnung (13), die jeden Arm (3) treibt, und eine Innenverzahnung (12) aufweist, die das auf der Drehachse (L, L′) des Werkzeugs (1) zentrierte Planetenrad (14) treibt.

13. Werkzeug nach einem der vorhergehenden Ansprüche, dadurch gekennzeichnet, daß jeder Schneidarm (3) aus drei Bereichen zusammengesetzt ist:
- einer unteren Schneidzone (18) zum Ausbohren der Flanken einer Bohrlochsohle, wobei diese Zone mit Schneidelementen versehen ist;
- einem mittleren Bereich (19), bei der sämtliche Punkte äquidistant zur Achse (L, L′) des Bohrlochs sind und die zum Stabilisieren des Werkzeugs in dem Loch dient, wobei die bevorzugte Form diejenige der Stabilisatoren ist, und die aus Abschnitten von Geraden oder aus einer Wendel mit konstanter Steigung besteht, deren Neigungswinkel ungefähr 35° erreicht, und einem vertikalen Bereich (34), der im wesentlichen mit einer verschleißfesten Beschichtung versehen ist;
- einem oberen Bereich (22) mit von unten nach oben zunehmendem Durchmesser.

14. Werkzeug nach einem der vorhergehenden Ansprüche, dadurch gekennzeichnet, daß der zylindrische Hohlkörper (2) den Durchtritt eines Bohrfluids ermöglicht, wobei der Innendurchmesser des zylindrischen Körpers (2) durch die Austragmenge an Bohrschlamm derart bestimmt ist, daß der Austrag auf eine Fließgeschwindigkeit von 10 bis 15 m/s begrenzt ist.

15. Werkzeug nach einem der Ansprüche 1 bis 12, dadurch gekennzeichnet, daß der zweite Flansch (5) Einrichtungen zum Messen der Verschiebung wenigstens eines Armes entlang der Nut (21) aufweist.

16. Werkzeug nach einem der Ansprüche 1 bis 12, dadurch gekennzeichnet, daß jeder der Arme (3) einen vertikalen Abschnitt (34) aufweist.

17. Werkzeug nach einem der vorhergehenden Ansprüche, dadurch gekennzeichnet, daß die Arme an wenigstens einer ihrer Seitenflächen (33) Ansätze (26) aufweisen.

## Claims

1. A boring tool (1) for widening a borehole, said boring tool comprising a hollow cylindrical body (2) bounded at its ends by first and second fixed flanges (4, 5), a drive means for a mechanism for opening the tool and an arm (3), each flange being provided with threaded couplings intended for its connection to a set of rods, characterised in that said arm (3) is curved and at a first end abuts against the first fixed flange (4) so as to be able rotate on itself by a fraction of a revolution about an axis (AA′) under the control of the opening mechanism (10) for the tool, whereas the other end of the arm slides along a guide member (21) provided in the second fixed flange (5).

2. A tool according to claim 1, characterised in that the guide member (21) of the second flange (5) provides the lower end of the curved arm with a circumferential trajectory centred on said axis (AA′).

3. A tool according to claim 1 or 2, characterised in that the axis (AA′) is parallel to the axis of rotation (LL′) of the tool, and in that the guide member (21) of the second flange (5) is a slot (21) provided in an arc of a circle centred on the axis (AA′).

4. A tool according to any one of the preceding claims, characterised in that the first flange (4) is the lower flange and the second flange (5) is the upper flange.

5. A tool according to claim 2, characterised in that the slot (21) provided in an arc of a circle in relation to the axis (AA′) has an inscribed angle of between 2 and 90° and, in particular, between 20 and 60°.

6. A tool according to claim 2 or 3, characterised in that each articulated curved arm (3) abuts against a first lower end about a first pin (7) securely attached to a first flange (4).

7. A tool according to claim 6, characterised in that it comprises two to six arms (3) spaced apart side by side at an equal angular distance apart about the hollow cylindrical body (2).

8. A tool according to any one of the preceding claims, characterised in that each curved arm (3) is in the form of a variable pitch helix which extends over an arc of approximately 200° about the cylindrical body.

9. A tool according to any one of the preceding claims, characterised in that the arms (3) are interchangeable.

10. A tool according to any one of the preceding claims, characterised in that flanges (4, 5) belong to a set of pairs of flanges having increasing diameter, in which slots (21) are provided having different curvatures and aperture angles, so as to provide the boring tool with a diameter which may vary within ranges of distinct values.

11. A tool according to any one of the preceding claims, characterised in that the opening mechanism (10) comprises a helical gear whose helical thread (17) has an angle of inclination of between 3° and 30° engaging with a satellite pinion (14) with an axis of rotation parallel to that of the tool.

12. A tool according to claim 11, characterised in that the satellite pinion (14) imparts rotating motion to a ring (9) having an external toothing (13) which engages with each arm (3), and an internal toothing (12) which engages with the satellite pinion (14) centred on the axis of rotation (L, L′) of the tool (1).

13. A tool according to any one of the preceding claims, characterised in that each cutting arm (3) is composed of three parts:
- a lower cutting zone (18) adapted to bore a hole end profile, which zone is provided with cutting members;
- a central part (19), all points of which are equidistant from the axis (L, L′) of the borehole intended to stabilise the tool in the hole, the preferred shape being that of stabilisers and comprising straight or helical portions with constant pitch, the angle of inclination of which reaches approximately 35°, and a vertical part (34) generally provided with an anti-wear coating, and
- an upper part (22) of a diameter increasing from the top downwards.

14. A tool according to any one of the preceding claims, characterised in that the hollow cylindrical body (2) allows a boring fluid to pass, the inner diameter of the hollow cylindrical body (2) being determined by the flow of boring slurry so as to limit the flow to a rate of 10 to 15 m/s.

15. A tool according to any one of claims 1 to 12, characterised in that the second flange (5) comprises means for measuring the displacement of at least one arm along the slot (21).

16. A tool according to any one of claims 1 to 12, characterised in that each of the arms (3) comprises a vertical portion (34).

17. A tool according to any one of the preceding claims, characterised in that the arms (3) have nozzles (26) on at least one of their lateral surfaces (33).
